# FASCICULE DE BREVET EUROPEEN

(11) **EP 0 814 921 B1**
(45) Date de publication et mention de la délivrance du brevet: **13.01.1999**
(21) Numéro de dépôt: 96908170.2
(22) Date de dépôt: 21.03.1996
(51) Int. Cl.: B21C 1/22, B21C 1/30

(54) **DISPOSITIF D'ETIRAGE AUTOMATIQUE**
AUTOMATISCHE ZIEHVORRICHTUNG
AUTOMATIC DRAWING DEVICE

(30) Priorité: 24.03.1995 FR 9503742
(43) Date de publication de la demande: 07.01.1998
(73) Titulaire: TREFIMETAUX, 92400 Courbevoie (FR)
(72) Inventeur: SAUVONNET, Jean-Louis, F-38460 Crémieu (FR); LEMIRE, Jean, F-08600 Fromelennes (FR); ROBBE, Lionel, F-51120 Sézanne (FR); CHOUVEL, Jean, F-92400 Courbevoie (FR); CECCACCI, Pier Bruno, I-16043 Chiavari (Genova) (IT)
(74) Mandataire: Pigasse, Daniel
(86) Numéro de dépôt international: FR9600430
(87) Numéro de publication internationale: WO9630136

(56) Documents cités:
- EP-A- 0 645 200
- BE-A- 514 665
- US-A- 1 911 157

## Description

### DOMAINE DE L'INVENTION

L'invention concerne un dispositif d'étirage selon le préambule de la revendication 1 et donc le domaine de la mise en forme des matériaux par étirage ou tréfilage pour réduire, en une ou plusieurs passes d'étirage, les dimensions d'objets métalliques de grande longueur, typiquement des tubes.

### ETAT DE LA TECHNIQUE

L'étirage de produits métalliques longs, des tubes en particulier, est typiquement réalisé à l'aide des moyens représentés sur la figure 1.
La figure 1 illustre schématiquement un dispositif standard d'étirage de type "ROTUBLOC" (R) et la mise en oeuvre de ce dispositif d'étirage par lots de 8 paniers de tubes par passe d'étirage:
* pour une passe d'étirage et donc une filière donnée, 8 paniers de tubes en couronnes, disposés sur un carrousel, défilent successivement devant le bloc d'étirage, où un panier plein alimente la filière en tube, tandis que le panier vide suivant reçoit le tube étiré.
* à chaque changement de filière, les 7 paniers de tubes défilent devant le bloc d'étirage - et cela, autant de fois qu'il y a de passes d'étirage, généralement de 5 à 10.
* à la fin de l'étirage, les paniers de tubes étirés sont déplacés vers un poste de trancannage où est effectuée la mise à longueur et le conditionnement des tubes étirés.

En outre, le brevet US-A-1,911,157 décrit un dispositif d'étirage selon le préambule de la revendication 1 comprenant, d'amont en aval, un dispositif de poussée du fil ou de la barre dans une filière, une filière d'étirage et un dispositif de traction constitué de chaînes continues portant trois têtes d'agrippage, régulièrement réparties de manière à ce qu'une tête d'agrippage soit toujours active pour tirer ledit fil ou ladite barre.

### PROBLEMES POSES

Les problèmes posés par le dispositif de l'état de la technique sont de trois ordres:
* d'une part, bien que les performances techniques intrinsèques de ce dispositif soient en elles-mêmes élevées puisque la vitesse instantanée du tube sur un dispositif "ROTUBLOC" (R) peut atteindre 1000 m/min, sa productivité globale est insuffisante dans la mesure où la vitesse efficace n'est que de l'ordre de 250 m/min, et cela pour une seule passe d'étirage.
* d'autre part, les dispositifs d'étirage "ROTUBLOC" (R) constituent des moyens d'étirage relativement onéreux.
* enfin, l'étirage par "ROTUBLOC" (R) implique, en fin d'étirage, un transfert des paniers de tubes étirés vers un poste séparé de trancannage.

La demanderesse a donc recherché et mis au point un dispositif permettant, simultanément:
* d'augmenter la productivité de l'étirage
* de limiter les dépenses d'investissement,
* d'intégrer l'étape de finition et de trancannage à celle d'étirage.

### DESCRIPTION DE L'INVENTION

Selon l'invention, le dispositif d'étirage de produit métallique long, comprend un bloc d'étirage, un dispositif d'engagement dudit produit métallique long dans ledit bloc d'étirage, un dispositif de traction dudit produit métallique long étiré, et est caractérisé en ce que,
a) ledit dispositif de traction comprend deux courroies motrices rapprochées et tournant en sens inverse, qui entraînent linéairement ledit produit métallique long étiré,
b) ledit dispositif d'engagement, situé en aval dudit bloc d'étirage, comprend un dispositif d'engagement automatique de l'extrémité effilée dudit produit long étiré depuis la sortie dudit bloc d'étirage jusqu'à la sortie dudit dispositif de traction.
c) ledit dispositif d'engagement automatique comprend un moyen auxiliaire de traction mû en puissance par ledit dispositif de traction.

L'invention sera mieux comprise à l'aide des figures qui ne représentent qu'une modalité de l'invention.

### DESCRIPTION DES FIGURES

La figure 1 illustre l'état de la technique. Elle est une vue schématique de l'implantation au sol du dispositif d'étirage par "ROTUBLOC" (R): le système d'étirage par "ROTUBLOC" comprend, comme représenté par le rectangle central de la figure 1, une filière d'étirage (10) et un système de traction par cabestan (38). La mise en oeuvre de ce système implique la présence de deux paniers (6): un panier de tubes en couronne pour alimenter la filière et un panier de réception du tube étiré, sous forme de couronne. Un carrousel permet de faire défiler les paniers devant la filière d'étirage (10).
La figure 2 représente une vue de dessus schématique de l'emplacement au sol des moyens d'étirage de la figure 1, et des moyens de trancannage (32) alimentés en paniers (6) de tubes étirés destinés à produire des tubes étirés mis à longueur et conditionnés (35), les paniers vides (6) étant ensuite chargés d'ébauches de tubes (39) (venant des machines d'étirage amont) à étirer et dirigés vers les moyens d'étirage.
Les figures 3, 4, 5, 6 et 7 sont des vues en coupe, selon un plan vertical, d'un mode de réalisation du dispositif d'étirage automatique selon l'invention qui illustrent la phase d'engagement automatique du produit long (2) depuis la sortie de filière (10) du bloc d'étirage (7) jusqu'à la sortie (33) du moyen de traction (16) comprenant deux courroies ou chenilles de traction (17) qui définissent une longueur de traction LT (18).
   Le dispositif d'étirage automatique comprend, en ligne, un bloc d'étirage (7), un bloc de refroidissement (12), et un dispositif de traction (16).
   Le bloc d'étirage (7) comprend une filière d'étirage (10) et éventuellement, un générateur d'encoche (37) - seulement représenté à la figure 3 pour ne pas alourdir les figures.
   Le bloc de refroidissement (12) comprend des rampes de lavage et refroidissement (13) et une boîte d'essuyage (14).
Les figures correspondantes 3a, 4a, 5a, 6a et 7a complètent les précédentes. Ce sont des vues partielles dans un plan horizontal destinées à illustrer certains éléments du dispositif d'engagement automatique (19) (DEA en abrégé) selon un mode de réalisation de
   l'invention, en particulier les moyens de guidage (24) du DEA comprenant un moyen d'accrochage (21) solidaire de l'extrémité d'un ruban d'acier (20) constituant ledit moyen auxiliaire de traction.
Les figures 3 et 3a représentent l'état initial du dispositif d'étirage automatique avant mise en route du DEA (19): l'extrémité (4a) de la pointe (4) dépasse de la sortie de filière d'étirage (7), et le DEA (19) n'est pas activé: le moyen d'accrochage (21) est maintenu légèrement à l'écart de la sortie (33) du dispositif de traction (16).
Les figures 4 et 4a représentent l'activation du DEA, c'est à dire le déplacement du DEA (19) grâce au vérin (23) de manière à ce que le moyen d'accrochage (21) soit à la sortie (33) du dispositif de traction (16).
Les figures 5 et 5a représentent le déplacement du DEA par marche arrière du dispositif de traction (16): le moyen d'accrochage (21) traverse le dispositif de traction (16) et le bloc de refroidissement (12), en poussant la boîte d'essuyage (14) constituée de joints racleurs, guidée également par les moyens de guidage (24), contre la filière d'étirage (10), et accroche automatiquement l'extrémité (4a).
   Il y a des moyens de guidage (24) entre la sortie du bloc d'étirage (7) et l'entrée du dispositif de traction (16). Il y a des moyens de guidage (24a) à la sortie (33) du dispositif de traction (16), comme cela apparaît sur les figures 3a, 4a, 5a, 6a et 7a.
   Sur la figure 5a, figure la longueur L de l'ensemble constitué par le moyen auxiliaire de traction (20) et du moyen d'accrochage (21), longueur qui correspond à la distance entre la sortie du bloc d'étirage (7) et l'entrée du dispositif du bloc de traction (16), augmentée de la longueur de bande nécessaire à l'entraînement du moyen auxiliaire de traction (20) par le dispositif de traction (16) - soit environ 9 m en tout pour un dispositif de traction (16) de type "caterpillar" apte à exercer une force de 2 tonnes ( 20.000 N) par exemple. En fait cette longueur dépend de la longueur de la boîte de refroidissement et de la puissance du "caterpillar" qui se traduit par la longueur de contact (ou encore longueur en prise) dans le "caterpillar".
   En position avant maximale, la bande d'acier vient jusqu'en bas de la courbe qui mène à la position de rangement.
La figure 6 et 6a illustre l'étape suivante où le dispositif de traction (16) est remis en marche avant: le produit étiré (2a) est tiré à travers la filière puis traverse le bloc de refroidissement (12) et entraîne la boîte d'essuyage (14) jusqu'au bloc de refroidissement, tandis que le moyen auxilliaire de traction (20) revient dans la position qu'il avait aux figures 4 et 4a, le moyen d'accrochage (21) se trouvant alors en sortie (33) du dispositif de traction (16), alors que l'autre extrémité du moyen auxiliaire de traction (20) s'accroche au vérin (23) grâce aux moyens de guidage (24a).
La figure 7 et 7a illustre la désactivation du DEA par action du verin (23): le moyen d'accrochage (21) est écarté de la sortie (33) pour permettre le libre passage du produit étiré (2a), le moyen auxiliaire de traction (20) retrouvant une position de garage déjà représentée à la figure 3.
   La figure 7b est une coupe transversale montrant la forme des rails de guidage (deux rails en "U").
Les figures 8, 8a et 8b sont relatives au dispositif d'engagement automatique (19).
   La figure 8 est une vue de dessus montrant le moyen d'accrochage (21) fixé à une extrémité du ruban d'acier (20). Le moyen d'accrochage porte 4 cames (22) se faisant face deux à deux, comme représenté grâce à des ressorts de faible force de rappel (< 1 daN) et présente un canal de guidage (40). Le moyen d'accrochage (21) porte aussi des tétons de guidage (36) dans les rails de guidage (24).
La figure 8a est une vue de côté du moyen d'accrochage (21). La partie supérieure est occupée par les cames (non représentées), et la partie droite assure la fixation du ruban d'acier de faible épaisseur (20) au moyen d'accrochage (21).
   On a représenté en pointillés la rampe de sortie (41) du canal de guidage (40).
La figure 8b est une vue de dessus d'une paire de cames (22) dont la surface active est munie de dents (22a) orientées de manière à ce que la pointe (4) du produit long à tirer ne risque pas de déraper et de se désolidariser du moyen d'accrochage quand celui-ci exerce une traction sur ladite pointe.
La figure 9 est un schéma du système de synchronisation (27) situé entre deux blocs d'étirage (7,7a,7b) successifs comprenant un plateau (27b) supportant une boucle (28) de produit long étiré (2a,2b,2c) dont le diamètre est mesuré par un capteur (27a), un moteur d'accélération (29) ou "pinch-roll" en sortie de boucle (28).
   Ce plateau (27b) présente une bordure (40) en "U" renversé qui permet le guidage du produit long étiré.
La figure 10 représente en coupe longitudinale la pointe (4) d'un tube à étirer en 3 passes d'étirage. Elle contient 3 mandrins (31,31a,31b). Des encoches (30) et un/ou plusieurs bouchons (34) peuvent être utilisées pour maintenir les mandrins dans un espace limité, et éventuellement les lubrifiants des mandrins d'étirage.
La figure 11 représente une ligne d'étirage (31) comprenant en série:
   * un ensemble de dévidage (5) avec 8 paniers (6) contenant les produits longs (2) à étirer,
   * un premier dispositif d'étirage (1) avec un bloc d'étirage (7), un bloc de refroidissement (12), un dispositif de traction (16) et un dispositif d'engagement automatique (19) non représenté sur la figure, formant le produit long étiré (2a),
   * un système de régulation (27),
   * un deuxième dispositif d'étirage (1a) analogue au premier, formant le produit long étiré (2b),
   * un deuxième système de régulation (27a),
   * un troisième dispositif d'étirage (1b) analogue aux précédents, formant le produit long étiré (2c),
   * un poste de trancannage (32) pour la mise à longueur et le conditionnement final (35) des demi-produits étirés obtenus.
   Selon le cas, ce poste de trancannage peut être remplacé par un dispositif d'enroulement et de réception en panier en vue d'autres opérations de transformation (recuit, étirage, rainurage, gainage, etc...)

### DESCRIPTION DETAILLEE DE L'INVENTION

Les moyens génériques de l'invention peuvent prendre plusieurs formes concrètes.
Selon un dispositif possible, le dispositif d'engagement automatique (19) comprend:
a) un moyen auxiliaire de traction (20) de longueur limitée dont une extrémité est solidaire d'un moyen d'accrochage / décrochage automatique (21), ladite longueur étant telle que, lorsque ledit moyen d'accrochage est fixé à ladite extrémité effilée dudit produit long (2) sortant dudit bloc d'étirage, ledit moyen auxiliaire de traction est en prise par son autre extrémité avec ledit dispositif de traction. Il peut aussi traverser sur toute sa longueur ledit dispositif de traction (16) et son autre extrémité se trouver au-delà dudit dispositif de traction (16).
b) des moyens de guidage (24) dudit moyen auxiliaire (20), sur tout ou partie de la trajectoire allant de la sortie dudit bloc d'étirage (7) à la sortie dudit dispositif de traction (16), et en sortie dudit dispositif de traction (16),
c) des moyens de déplacement avant et arrière dudit moyen auxiliaire (20) comprenant ledit dispositif de traction (16).
Ces moyens de déplacement avant et arrière peuvent comprendre en outre un moyen secondaire (23) pour déplacer et mettre en prise ou désolidariser ledit moyen d'accrochage (21) avec ledit dispositif de traction (20) en sortie de celui-ci.

Les figures 3 à 7 et 3a à 7a illustrent de manière détaillée le dispositif d'étirage automatique selon un mode de réalisation de l'invention, dispositif qui comprend, d'une part en ligne, des moyens d'étirage: bloc d'étirage (7), bloc de refroidissement (13) et dispositif de traction (16), et d'autre part, un dispositif d'engagement automatique (19) intégré à ces moyens d'étirage. Comme cela a été clairement montré, l'invention permet non seulement de réaliser un engagement automatique du tube à étirer dans une filière, mais surtout de réaliser un engagement du tube jusqu'en sortie (33) du dispositif de traction (16). Il s'agit là d'un élément essentiel de l'invention: en effet, l'invention vise non seulement à résoudre les problèmes déjà exposés, mais aussi à fabriquer des produits longs étirés, des tubes principalement mais non exclusivement, présentant un excellent état de surface - ce qui exclut de nombreux dispositifs de traction qui blessent et marquent en surface le produit long à étirer.
Suite à ses essais, la demanderesse en est arrivée à la conclusion que l'ensemble des problèmes posés, tant d'ordre économique que de qualité, ne pouvaient être résolus qu'à condition de coupler un dispositif de traction basé sur l'emploi de courroies motrices rapprochées qui enserrent ledit produit long étiré sur une longueur suffisante pour exercer l'effort de traction et l'entraîner par simple pression des courroies motrices sans le blesser, ce qui nécessitait donc un dispositif d'engagement automatique permettant justement l'engagement du produit long à étirer jusqu'en sortie (33) du dispositif de traction (16).

Le dispositif d'engagement automatique (19) selon l'invention peut comprendre en outre différents moyens particuliers de mise en oeuvre.
Ainsi, ledit moyen auxiliaire de traction (20) est choisi de manière à présenter, en déplacement avant, une résistance à la traction suffisante pour pouvoir tirer ledit produit long (2a) depuis la sortie dudit bloc d'étirage (7), au travers dudit bloc de refroidissement (12), jusqu'à la sortie dudit dispositif de traction (16), et à présenter, en déplacement arrière, une résistance à la compression suffisante pour que, grâce auxdits moyens de guidage (24), ledit moyen d'accrochage/décrochage automatique (21) puisse être déplacé jusqu'à la sortie dudit bloc d'étirage (7).

De préférence, ledit moyen auxiliaire de traction (20) est un ruban d'acier dont le positionnement latéral est assuré par des rails qui constituent lesdits moyens de guidage (24).
Mais ce ruban d'acier peut être remplacé par tout autre dispositif de transmission du mouvement et de l'effort, par exemple un cable inséré dans de petits manchons cylindriques, ou encore par exemple un ruban sous forme de portions de barres articulées, ou d'une chaîne formée de maillons articulés.

Lorsque le moyen auxiliaire de traction (20) n'est pas activé, il doit être positionné, en sortie dudit dispositif de traction (16), grâce à un moyen de guidage (24a) et de garage dudit moyen auxiliaire de traction (20) et dudit moyen d'accrochage (21).

Pour activer ou désactiver le dispositif d'engagement automatique (19), c'est à dire pour présenter, ou pour écarter, le moyen d'accrochage face à la sortie (33) du dispositif de traction (16), ledit moyen secondaire (23) peut être un vérin (23) comme représenté sur les figures 3 à 7, ou un axe moteur d'entraînement ou tout autre moyen équivalent.

De préférence, ledit moyen d'accrochage / décrochage automatique (21) est constitué par deux cames (22) à dents orientées permettant un agrippage de ladite extrémité dudit produit long (2) effilée dès que et tant que le moyen d'accrochage / décrochage automatique (21) exerce une traction sur ladite extrémité en déplacement avant. Voir figure 8.

De préférence, comme illustré à la figure 8b, lesdites cames (22) ont un profil en forme de spirale logarithmique de manière à exercer une pression sur la pointe proportionnelle à la traction et ce pour des fabrications de tubes dont les diamètres peuvent varier dans une gamme assez étendue.

Le dispositif d'étirage selon l'invention peut comprendre un bloc de refroidissement (12) auquel est associé une boîte d'essuyage (14).
Cette boîte d'essuyage (14) dont l'orifice central est adapté au produit étiré (2a), est translatable grâce auxdits moyens de guidage (24) et par la poussée dudit moyen d'accrochage (21) jusqu'à la sortie dudit bloc d'étirage (7).
Un bloc de refroidissement (12) n'est pas en soi nécessaire pour mettre en oeuvre l'invention, mais, compte tenu de la nécessité d'exercer une traction sur le produit métallique long étiré sans le blesser, il est préférable d'utiliser, pour les courroies motrices du dispositif de traction (16) des matériaux peu abrasifs, en particulier des matériaux plastiques ou des élastomères qui peuvent être de stabilité thermique limitée. Dans ce cas, il est important de refroidir, typiquement par aspersion d'eau froide, le produit métallique long étiré, et de l'essuyer avant qu'il ne s'engage entre lesdites courroies motrices rapprochées.
Selon l'invention, ledit dispositif de traction (16) est un dispositif à courroies ou chenilles (17), qui peut exercer un effort de traction sur une longueur suffisante LT (18), typiquement de 1 à 3 m selon les efforts de traction requis et les forces de frottement entre le produit long étiré et lesdites courroies, sans blesser les produits longs étirés.
Les courroies motrices sont par exemple constituées par des bandes en matériau élastomère ou en caoutchouc maintenues l'une contre l'autre par des rouleaux presseurs et/ou moteurs. Les courroies motrices (17) pourraient être aussi remplacées par une succession de paires de rouleaux qui auraient une fonction équivalente, l'essentiel étant que la longueur de traction LT (18) entre les courroies motrices et ledit produit long étiré soit suffisante pour exercer l'effort de traction nécessaire à l'étirage, sans pour autant blesser la surface du produit long étiré.

Comme cela a été représenté sur la figure 3, le dispositif selon l'invention peut comprendre, dans le cas d'étirage de tubes, en sortie de bloc d'étirage (7), un moyen (37) pour former une encoche (30) pour diminuer le diamètre intérieur dudit tube et, lors du démarrage, faciliter la mise en place du mandrin adapté à chaque filière.
Le moyen (37) représenté sur la figure 3, correspond à deux cames dont la mise en rotation conduit à la formation d'une encoche (30), du type de celles représentées à la figure 10.

En effet, l'étirage de tubes implique la présence d'un mandrin (11) à l'intérieur du tube qui doit, durant l'étirage du tube, être pris dans la filière d'étirage. L'encoche (30) a pour objet de permettre l'engagement, dans la filière (10), de la partie de plus petit diamètre du mandrin (11). En l'absence d'encoche (30), il y aurait un risque de voir le mandrin glisser. Cette encoche n'est réalisée au niveau de la pointe (4) du tube à étirer que dans la mesure où il s'agit d'une passe d'étirage intermédiaire, puisque l'encoche réalisée lors de l'engagement de la pointe du tube est destinée à permettre l'engagement du mandrin dans la passe d'étirage suivante, comme cela sera expliqué par la suite.

Le dispositif d'étirage selon l'invention peut comprendre des moyens pour automatiser la mise en oeuvre séquentielle des différents mouvements permettant la mise en oeuvre desdits moyens d'engagement automatique:
a) mise en marche arrière dudit moyen secondaire (23) de manière à présenter ledit moyen d'accrochage (21) en sortie de dispositif de traction (16),
b) et arrêt dudit moyen secondaire dès mise en marche arrière dudit dispositif de traction (16),
c) mise en marche arrière du dispositif de traction (16) jusqu'à ce que ledit moyen d'accrochage (21) ait agrippé ladite extrémité dudit produit long (2) effilée,
d) mise en marche avant du dispositif de traction (16), et éventuellement réalisation automatique, grâce à un générateur d'encoche (37), d'une encoche (30) après déplacement de ladite extrémité sur une longueur donnée prédéterminée,
e) et, lorsque ledit moyen d'accrochage (21) arrive en sortie dudit dispositif de traction (16), mise en marche avant temporaire dudit moyen secondaire (23) pour écarter ledit moyen d'accrochage (21) de la sortie dudit dispositif de traction (16).

Les moyens d'automatisation utilisés sont connus en eux-mêmes et peuvent être éventuellement complétés par tout type capteur, typiquement capteur de présence de produit long, capteur de vitesse, capteur de température, permettant une mise en oeuvre fiable du dispositif d'étirage selon l'invention.

Il est possible de réaliser une ligne d'étirage (31) comprenant en série autant de dispositifs d' étirage selon l'invention tels que celui déjà décrit que de passes d'étirage souhaitées. Cette ligne comprend, entre deux dispositifs d'étirage successifs, un dispositif de régulation (27) permettant le guidage dudit produit long étiré (2a) vers l'entrée du bloc d'étirage suivant (7a), vers un poste de trancannage ou vers tout autre poste de traitement du tube étiré.
Selon une modalité illustrée à la figure 9, ledit dispositif de régulation (27) permet la formation d'une boucle (28) dudit produit long étiré, et comprend des moyens de déplacement (29), typiquement des rouleaux moteurs entre lesquels passe le produit long étiré en fin de boucle, et un capteur de position de la boucle (27a). Bien que la figure 9 représente le produit long étiré entrant et sortant de ladite boucle comme étant colinéaires, le dispositif de régulation (27) à boucle permet en fait d'orienter, en sortie de boucle, le produit long étiré dans la direction souhaitée, comme clairement montré à la figure 11.

Il est donc possible de mettre en série plusieurs dispositifs d'étirage selon l'invention, typiquement de 3 à 5, ordonnés par diamètre de filière décroissant et de constituer une ligne d'étirage (31) selon l'invention, comme représenté à la figure 11.
Un système de synchronisation de ces dispositifs est nécessaire, notamment parce que la vitesse linéaire des produits longs étirés augmente en sortie de chaque filière. Ce système de synchronisation permet de réaliser un enchaînement de passes d'étirage avec des allongements différents (par exemple 160% d'étirage en première passe, 130% en seconde passe, etc...), contrairement aux systèmes d'étirage de l'art antérieur qui ne sont conçus que pour une gamme d'étirage donnée.

La ligne d'étirage (31) comprend donc généralement des moyens de contrôle de la position et de la vitesse dudit produit long (2, 2a, 2b...), des moyens de contrôle du diamètre de chaque boucle de régulation (28), des moyens de synchronisation des différentes vitesses linéaires desdits produits longs étirés en sortie de chaque bloc d'étirage en jouant sur la vitesse imposée aux dispositifs de traction (16) et/ou aux moyens de déplacement (29), de manière à ce qu'il n'y ait ni accumulation ni tension excessive desdits produits longs étirés entre deux blocs d'étirage successifs (7,7a).

L'invention peut être utilisée pour l'étirage de produits en couronnes, tels que tubes, fils ou barres.
L'invention peut aussi être utilisée pour l'étirage de produits métalliques droits, tels que barres et tubes.

### EXEMPLE DE REALISATION

On a réalisé une ligne d'étirage (31) complète telle que représentée à la figure 11.
Cette ligne (31) comprend 3 dispositifs d'étirage (1,1a,1b) suivis d'un poste de trancannage (32) qui délivre des couronnes de tubes conditionnées (35) prêtes à être commercialisées.
Elle a permis de passer, en 3 passes d'étirage, de passer d'un diamètre de tube de 18 mm à un diamètre de 9,52 mm.

Cette ligne est alimentée par des paniers (6) de tubes à étirer.

Chaque dispositif d'étirage (1,1a,1b) comprend en série un bloc d'étirage (7,7a,7b), un bloc de refroidissement (12,12a,12b) et un dispositif de traction (16,16a,16b) à chenille équipé de courroies (17) typiquement en caoutchouc.

Entre deux dispositifs d'étirage (1 et 1a, 1a et 1b) un dispositif de régulation (27,27a) à boucle permet notamment d'orienter le tube étiré dans la direction souhaitée, et d'assurer la flexibilité nécessaire entre deux dispositifs d'étirage successifs, pour qu'il n'y ait localement ni accumulation, ni manque de tube étiré.
La ligne (31) comprend des moyens de guidage du tube étiré qui est tout au long de la ligne et en permanence sous contrôle de position - sauf au niveau de la boucle (28) du dispositif de régulation (27), destinée à amortir les a-coups.
Le système de pilotage automatique et de synchronisation de la ligne, connu en soi, n'a pas été représenté sur la figure 11.

Le fonctionnement de cette ligne d'étirage peut être décrit de la manière suivante:
* pour chaque panier de couronne de tube à étirer, l'opérateur doit réaliser, à l'aide d'un dispositif prévu à cet effet, une pointe comme représenté à la figure 10, en ayant placé au préalable 3 mandrins (11,11a,11b) adaptés aux 3 filières d'étirage (10,10a,10b) non représentées. Il doit réaliser une encoche (30).
* il présente manuellement l'extrémité (4a) de la pointe (4) du tube dans la première filière (7).
* il suffit ensuite qu'il mette en route la ligne selon l'invention pour que s'enchaînent automatiquement toutes les opérations jusqu'au poste de trancannage.

Généralement, la préparation de la pointe peut être réalisée en temps masqué, de sorte que, globalement, dans cet exemple-là, la productivité moyenne pour réaliser simultanément les 3 dernières passes d'étirage et le trancannage se situe entre 150 et 250 m/min (vitesse efficace), pour une vitesse maximum de l'ordre de 400 m/min sur cet exemple-là, mais elle peut être supérieure à 1800 m/min.

### AVANTAGES DE L'INVENTION

Les dispositifs d'étirage selon l'invention présentent déjà en eux-mêmes un grand intérêt pour fabriquer, de manière économique, des produits longs étirés présentant une grande qualité de surface. Cependant l'invention donne toute sa mesure dans la réalisation de lignes d'étirage (31) selon l'invention.
En effet, si on compare une ligne (31) comme celle de l'exemple de réalisation, aux dispositifs de l'état de la technique, la productivité est multipliée environ par 2 pour le seul aspect "étirage" puisque la ligne (31) réalise 3 passes d'étirage à la vitesse efficace de 200 m/min, alors que le dispositif de l'état de la technique réalise 1 passe à une vitesse efficace de 250 m/min.

Il est important de noter que, dans le cas de l'état de technique, le trancannage est une opération réalisée séparément, et non intégrée comme sur la ligne (31) selon l'invention, ce qui présente à la fois une forte diminution de la manutention et des coûts de main d'oeuvre, et aussi une suppression de risques d'endommagements des tubes.
La possibilité d'intégrer le trancannage (ou toute autre opération de traitement ou de finition du tube étiré) à l'étirage du tube résulte du fait que l'invention permet un guidage total du produit long étiré, la trajectoire du produit long étiré, parfaitement définie, pouvant être assimilée à une droite brisée, chaque changement de direction étant assuré par un dispositif de régulation (27) avec une boucle de produit long étiré (28).
Par contre, le moyen d'étirage de l'état de la technique, qui transforme une couronne de tube en une autre couronne de tube étiré, ne permettait pas l'intégration de l'opération de trancannage - de tout autre opération - à l'étirage du tube.

De plus, à production identique, le coût d'une ligne (31) selon l'exemple est environ 4 fois moindre que celui des équipements correspondants de l'état de la technique incluant les moyens d'étirage et de trancannage, et si l'on compare l'encombrement au sol d'une ligne (31) selon l'exemple et celui, schématisé à la figure 2, des équipements selon l'état de la technique, cet encombrement est environ 2 fois moindre avec une ligne (31) selon l'invention.

Par ailleurs, l'invention ne se limite pas à l'exemple de réalisation et permet de réaliser, par la conception modulaire d'une ligne d'étirage, différentes possibilités. Par exemple, l'ensemble de passes d'étirage de tubes peuvent être réalisés avec 2 lignes de 4 dispositifs d'étirage chacune, la seconde et dernière ligne comprenant le poste de trancannage.

Enfin, l'invention permet de garantir, grâce à l'intégration du poste de trancannage à la ligne d'étirage (intégration qui n'était pas possible avec les dispositifs d'étirage selon l'état de la technique), une production de produits longs étirés présentant une grande qualité de surface.

## Revendications

1. Dispositif d'étirage (1) de produit métallique long (2), comprenant un bloc d'étirage (7) un dispositif d'engagement dudit produit métallique long (2) dans ledit bloc d'étirage (7), un dispositif de traction (16) dudit produit métallique long étiré (2'), caractérisé en ce que,
a) ledit dispositif de traction (16) comprend deux courroies motrices rapprochées et tournant en sens inverse, qui entraînent linéairement ledit produit métallique long étiré (2')
b) ledit dispositif d'engagement, en aval dudit bloc d'étirage (7), comprend un dispositif d'engagement automatique (19) de l'extrémité effilée (4a) dudit produit long étiré (2') depuis la sortie dudit bloc d'étirage (7) jusqu'à la sortie dudit dispositif de traction (16).
c) ledit dispositif d'engagement automatique (19) comprend un moyen auxiliaire de traction (20) mû en puissance par ledit dispositif de traction (16).

2. Dispositif selon la revendication 1 dans lequel ledit dispositif d'engagement automatique comprend:
a) ledit moyen auxiliaire de traction (20) de longueur limitée dont une extrémité est solidaire d'un moyen d'accrochage / décrochage automatique (21), ladite longueur étant telle que, lorsque ledit moyen d'accrochage est fixé à ladite extrémité effilée dudit produit long (2) sortant dudit bloc d'étirage, ledit moyen auxiliaire de traction est en prise par son autre extrémité avec ledit dispositif de traction (16),
b) des moyens de guidage (24) dudit moyen auxiliaire (20), sur tout ou partie de la trajectoire allant de la sortie dudit bloc d'étirage (7) à la sortie dudit dispositif de traction (16), et en sortie dudit dispositif de traction (16),
c) des moyens de déplacement avant et arrière dudit moyen auxiliaire (20) comprenant ledit dispositif de traction (16).

3. Dispositif selon la revendication 2 dans lequel lesdits moyens de déplacement avant et arrière comprennent en outre un moyen secondaire (23) pour déplacer et mettre en prise ou désolidariser ledit moyen d'accrochage (21) avec ledit dispositif de traction (16) en sortie de celui-ci.

4. Dispositif selon une quelconque des revendications 2 à 3 dans lequel ledit moyen auxiliaire de traction (20) est choisi de manière à présenter, en déplacement avant, une résistance à la traction suffisante pour pouvoir tirer ledit produit long (2a) depuis la sortie dudit bloc d'étirage (7), au travers dudit bloc de refroidissement (12), jusqu'à la sortie dudit dispositif de traction (16), et à présenter, en déplacement arrière, une résistance à la compression suffisante pour que, grâce auxdits moyens de guidage (24), ledit moyen d'accrochage/décrochage automatique (21) puisse être déplacé jusqu'à la sortie dudit bloc d'étirage (7).

5. Dispositif selon la revendication 4 dans lequel ledit moyen auxilliaire de traction est un ruban d'acier (20) dont le positionnement latéral est assuré par des rails qui constituent lesdits moyens de guidage (24).

6. Dispositif selon une quelconque des revendication 3 à 5 qui comprend, en sortie dudit dispositif de traction (16), un moyen de guidage (24a) et de garage dudit moyen auxiliaire de traction (20) et dudit moyen d'accrochage (21).

7. Dispositif selon une quelconque des revendications 2 à 6 dans lequel ledit moyen secondaire (23) est un axe moteur ou un vérin.

8. Dispositif selon une quelconque des revendications 2 à 7 dans lequel ledit moyen d'accrochage / décrochage automatique (21) est constitué par deux cames (22) à dents orientées permettant un agrippage de ladite extrémité dudit produit long (2) effilée dès que et tant que le moyen d'accrochage / décrochage automatique (21) exerce une traction sur ladite extrémité en déplacement avant.

9. Dispositif selon la revendication 8 dans lequel lesdites cames (22) ont un profil en forme de spirale logarithmique de manière à exercer une pression sur ladite extrémité, pression proportionnelle à la traction et ce pour des fabrications de tubes dont les diamètres peuvent varier dans une gamme assez étendue.

10. Dispositif selon une quelconque des revendications 1 à 9 comprenant un bloc de refroidissement (12) auquel est associé une boîte d'essuyage (14).

11. Dispositif selon la revendications 10 dans lequel ladite boîte d'essuyage (14) dont l'orifice central est adapté au produit étiré (2a), est translatable grâce auxdits moyens de guidage (24) et par la poussée dudit moyen d'accrochage (21) jusqu'à la sortie dudit bloc d'étirage (7).

12. Dispositif selon une quelconque des revendications 1 à 11 dans lequel ledit dispositif de traction (16) est un dispositif à chenilles.

13. Dispositif selon une quelconque des revendications 2 à 12 destiné à l'étirage de tubes et comprenant, en sortie de bloc d'étirage, un moyen pour former une encoche (30) pour diminuer le diamètre intérieur dudit tube et, lors du démarrage, faciliter la mise en place du mandrin adapté à chaque filière.

14. Dispositif selon une quelconque des revendications 2 à 13 qui comprend des moyens pour automatiser la mise en oeuvre séquentielle des différents mouvements permettant la mise en oeuvre desdits moyens d'engagement automatique:
a) mise en marche arrière dudit moyen secondaire (23) de manière à présenter ledit moyen d'accrochage (21) en sortie de dispositif de traction (16),
b) et arrêt dudit moyen secondaire dès mise en marche arrière dudit dispositif de traction (16),
c) mise en marche arrière du dispositif de traction (16) jusqu'à ce que ledit moyen d'accrochage ait agrippé ladite extrémité dudit produit long (2) effilée,
d) mise en marche avant du dispositif de traction (16), et éventuellement réalisation automatique d'une encoche (30) après déplacement de ladite extrémité sur une longueur donnée prédéterminée,
e) et, lorsque ledit moyen d'accrochage (21) arrive en sortie dudit dispositif de traction (16), mise en marche avant temporaire dudit moyen secondaire (23) pour écarter ledit moyen d'accrochage (21) de la sortie dudit dispositif de traction (16).

15. Ligne d'étirage comprenant en série autant de dispositifs d'étirage selon une quelconque des revendications 1 à 13 que de passes d'étirage souhaitées, qui comprend, entre deux dispositifs d'étirage successifs, un système de régulation (27) permettant le guidage dudit produit long étiré (2a) vers l'entrée du bloc d'étirage suivant (7a) ou vers un poste de trancannage ou autre.

16. Ligne d'étirage selon la revendication 15 dans laquelle ledit système de régulation permet la formation d'une boucle (28) dudit produit long étiré, et comprend des moyens de déplacement (29).

17. Ligne selon une quelconque des revendications 15 et 16 qui comprend des moyens de contrôle de la position et de la vitesse dudit produit long (2, 2a, 2b...), des moyens de contrôle du diamètre de chaque boucle de régulation (28), des moyens de synchronisation des différentes vitesses linéaires desdits produits longs étirés en sortie de chaque bloc d'étirage en jouant sur la vitesse imposée aux dispositifs de traction (16) et/ou aux moyens de déplacement (29), de manière à ce qu'il y ait ni accumulation ni tension excessive desdits produits longs étirés entre deux blocs d'étirage successifs (7,7a).

18. Utilisation du dispositif selon les revendications 1 à 14 ou de la ligne selon les revendications 15 à 17 pour l'étirage de produits métalliques en tourets: fils, tubes, barres.

19. Utilisation du dispositif selon les revendications 1 à 13 pour l'étirage de produits métalliques droits: barres, tubes.

## Claims

1. Drawing device (1) for a long metallic product (2), comprising a drawing block (7), a device engaging the said long metallic product (2) into the said drawing block (7), a pulling device (16) pulling the said long drawn metallic product (2'), characterized in that,
a) the said pulling device (16) comprises two nearby motor driven belts rotating in opposite directions which move the said long drawn metallic product (2') linearly.
b) The said engagement device on the outlet side of the said drawing block (7) comprises a device for automatic engagement (19) of the tapered end (4a) of the said long drawn product (2') from the exit from the said drawing block (7) to the exit from the said pulling device (16).
c) The said automatic engagement device (19) comprises an auxiliary tension means (20), moved by the said pulling device (16).

2. Device according to claim 1 in which the said automatic engagement device comprises:
a) the said auxiliary tension means (20) of limited length, one end of which is fixed to an automatic attachment / detachment means (21), the said length being such that, when the said attachment means is fixed to the said tapered end of the said long product (2) output from the said drawing block, the said auxiliary tension means is gripped at its far end by the said pulling device (16),
b) guidance means (24) in the said auxiliary means (20), over all or part of the trajectory from the exit from the said drawing block (7) to the exit from the said pulling device (16), and at the exit from the said pulling device (16),
c) means of displacement forward and back of the said auxiliary means (20) comprising the said pulling device (16).

3. Device according to claim 2 in which the said displacement means in front and behind also comprise secondary means (23) for displacing and gripping or separating the said attachment means (21) with the said pulling device (16) at its exit.

4. Device according to any one of claims 2 to 3 in which the said auxiliary tension means (20) is chosen so as to present a sufficient tension resistance in forwards displacement to be able to draw the said long product (2a) from the exit from the said drawing block (7) through the said cooling block (12), to the exit from the said pulling device (16), and in reverse displacement to have sufficient compression strength so that, due to the said guidance means (24), the said automatic attachment / detachment means (21) may be displaced to the exit from the said drawing block (7).

5. Device according to claim 4, in which the said auxiliary tension means is a steel strip (20), which is laterally positioned by rails which form the said guidance means (24).

6. Device according to any one of claims 3 to 5 which comprises a guidance means (24a) and a storage means for the said auxiliary tension device (20) and the said attachment means (21), at the exit from the said pulling device (16).

7. Device according to any one of claims 2 to 6 in which the said secondary means (23) is a motor spindle or a jack.

8. Device according to any one of claims 2 to 7, in which the automatic attachment / detachment means (21) is composed of two cams (22) with oriented teeth capable of gripping the said tapered end of the said long product (2) as soon as and as long as the automatic attachment / detachment means (21) exerts tension on the said end in forward displacement.

9. Device according to claim 8, in which the profile of the said cams (22) has a logarithm shape so as to exert pressure on the said end, proportional to the tension, for manufacturing tubes with diameters varying within a fairly wide range.

10. Device according to any one of claims 1 to 9 comprising a cooling block (12), which is used together with a wiping box (14).

11. Device according to claim 10, in which the said wiping box (14), the central orifice of which is adapted to the drawn product (2a), can be translated using the said guidance means (24) and by the thrust of the said attachment means (21), as far as the exit from the said drawing block (7).

12. Device according to any one of claims 1 to 11, in which the said pulling device (16) is a tracked device.

13. Device according to any one of claims 2 to 12, for use for drawing tubes and comprising a means of forming a notch (30) at the exit from the drawing block, to reduce the inside diameter of the said tube and, when starting, to facilitate placement of the mandrel adapted to each die.

14. Device according to any one of claims 2 to 13 which comprises means of automating sequential implementation of the various movements enabling use of the said automatic engagement means:
a) Start reverse motion of the said secondary means (23), so that the said attachment means (21) appears at the exit from the pulling device (16),
b) and stop the said secondary means as soon as the said pulling device (16) starts its reverse motion,
c) start reverse motion of the pulling device (16) until the said attachment means has gripped the said tapered end of the said long product (2),
d) start forward motion of the pulling device (16), and possibly automatically make a notch (30) after displacement of the said end on a given predetermined length,
e) and when the said attachment means (21) reaches the exit from the said pulling device (16), start temporary forward motion of the said secondary means (23) to move the said attachment means (21) away from the exit from the said pulling device (16).

15. Drawing line, comprising one drawing device in series according to any one of claims 1 to 13, for each of the required number of drawing passes, including a regulation system (27) between two successive drawing devices, providing guidance for the said long drawn product (2a) towards the entrance into the next drawing block (7a) or to a cutting or other station.

16. Drawing line according to claim 15, in which the said regulation system enables the formation of a loop (28) of the said long drawn product, and comprises displacement means (29).

17. Line according to either of claims 15 and 16, comprising means for checking the position and speed of the said long product (2, 2a, 2b, etc.), means of checking the diameter of each regulation loop (28), means of synchronizing the various linear speeds of the said long drawn products at the exit from each drawing block by varying the speed imposed on pulling devices (16) and/or displacement means (29), such that there is no accumulation or excessive tension in the said long drawn products between two successive drawing blocks (7, 7a).

18. Use of the device according to claims 1 to 14 or the line according to claims 15 to 17 for drawing metallic products in reels (wires, tubes, bars).

19. Use of the device according to claims 1 to 13 for drawing straight metallic products (bars, tubes).

## Patentansprüche

1. Ziehvorrichtung (1) für ein langes Metallteil (2), bestehend aus einem Ziehblock (7), einer Vorrichtung zum Einführen des langen Metallteils (2) in den Ziehblock (7), einer Zugvorrichtung (16) für das gezogene lange Metallteil (2'), dadurch gekennzeichnet, daß
a) die Zugvorrichtung (16) zwei dicht beeinanderliegende und sich in entgegengesetzter Richtung drehende Treibriemen umfaßt, die das gezogene lange Metallteil (2') geradlinig antreiben,
b) die Einführvorrichtung unterhalb des Ziehblocks (7) eine automatische Einführvorrichtung (19) für das spitz zulaufende Ende (4a) des gezogenen langen Teils (2') vom Ausgang des Ziehblocks (7) bis zum Ausgang der Zugvorrichtung (16) umfaßt,
c) die automatische Einführvorrichtung (19) ein Hilfzugmittel (20) umfaßt, das vom Zugmittel (16) angetrieben wird.

2. Vorrichtung nach Anspruch 1, bei der die automatische Einführvorrichtung umfaßt:
a) das Hilfszugmittel (20) begrenzter Länge, dessen eines Ende mit einem automatischen An- / Abkopplungsmittel (21) fest verbunden ist, wobei die Länge so gewählt ist, daß bei Befestigung des Ankopplungsmittels an dem spitz zulaufenden Ende des aus dem Ziehblock austretenden langen Teils (2) das Hilfszugmittel mit seinem anderen Ende mit der Zugvorrichtung (16) in Eingriff ist,
b) Führungsmittel (24) für das Hilfsmittel (20) auf der ganzen oder einem Teil der Bahn, welche sich vom Ausgang des Ziehblocks (7) bis zum Ausgang der Zugvorrichtung (16) erstreckt, und am Ausgang der Zugvorrichtung (16)
c) Vor- und Rücklaufmittel für das Hilfsmittel (20) mit der Zugvorrichtung (16).

3. Vorrichtung nach Anspruch 2, bei der die Vor- und Rücklaufmittel zusätzlich ein zweites Mittel (23) umfassen, um das Ankopplungsmittel (21) zu bewegen und mit der an dessen Ausgang angeordneten Zugvorrichtung (16) in Eingriff zu bringen oder davon zu trennen.

4. Vorrichtung nach einem der Ansprüche 2 bis 3, bei der das Hilfszugmittel (20) so gewählt ist, daß es beim Vorlauf eine ausreichende Zugfestigkeit aufweist, um das lange Teil (2a) vom Ausgang des Ziehblocks (7) durch den Kühlblock (12) hindurch bis zum Ausgang der Zugvorrichtung (16) zu ziehen, und beim Rücklauf eine ausreichende Druckfestigkeit aufweist, damit das automatische Ankopplungs-/Abkopplungsmittel (21) durch die Führungsmittel (24) bis zum Ausgang des Ziehblocks (7) bewegt werden kann.

5. Vorrichtung nach Anspruch 4, bei der das Hilfszugmittel ein Stahlband (20) ist, dessen seitliche Positionierung durch Schienen gewährleistet ist, die die Führungsmittel (24) darstellen.

6. Vorrichtung nach einem der Ansprüche 3 bis 5, die am Ausgang der Zugvorrichtung (16) ein Führungs- (24a) und Ausweichmittel für das Hilfszugmittel (20) und das Ankopplungsmittel (21) aufweist.

7. Vorrichtung nach einem der Ansprüche 2 bis 6, bei der das zweite Mittel (23) eine Antriebsachse oder ein Zylinder ist.

8. Vorrichtung nach einem der Ansprüche 2 bis 7, bei der das automatische Ankopplungs-/Abkopplungsmittel (21) aus zwei Nocken (22) mit gerichteten Zähnen besteht, mit denen das Ende des langen Teils (2) eingespannt werden kann, sobald und solange das automatische Ankopplungs-/Abkopplungsmittel (21) einen Zug auf das vorlaufende Ende ausübt.

9. Vorrichtung nach Anspruch 8, bei der die Nocken (22) ein Profil in Form einer logarithmischen Spirale aufweisen, so daß ein Druck auf das Ende ausgeübt wird, welcher Druck proportional zur Zugkraft ist, und dies für die Herstellung von Rohren, deren Durchmesser in einem relativ weiten Bereich schwanken können.

10. Vorrichtung nach einem der Ansprüche 1 bis 9, umfassend einen Kühlblock (12) mit einem zugehörigen Trockenkasten (14).

11. Vorrichtung nach Anspruch 10, bei der der Trockenkasten (14), dessen zentrale Öffnung dem gezogenen Teil (2a) angepaßt ist, mit Hilfe der Führungsmittel (24) und durch den Schub des Ankopplungsmittels (21) bis zum Ausgang des Ziehblocks (7) verschiebbar ist.

12. Vorrichtung nach einem der Ansprüche 1 bis 11, bei der die Zugvorrichtung (16) eine Gleiskettenvorrichtung ist.

13. Vorrichtung nach einem der Ansprüche 2 bis 12, die zum Rohrziehen bestimmt ist und am Ausgang des Ziehblocks ein Mittel zum Ausbilden einer Kerbe (30) aufweist, um den Innendurchmesser des Rohrs zu verkleinern und beim Starten das Einbringen des Dorns zu erleichtern, der der jeweiligen Düse angepaßt ist.

14. Vorrichtung nach einem der Ansprüche 2 bis 13, die Mittel zur Automatisierung der Ablauffolge der verschiedenen Bewegungen aufweist, welche den Einsatz der automatischen Einführmittel ermöglichen:
a) Rücklauf des zweiten Mittels (23), so daß das Ankopplungsmittel (21) zum Ausgang der Zugvorrichtung (16) befördert wird,
b) und Stoppen des zweiten Mittels, sobald die Zugvorrichtung (16) zurückläuft,
c) Rücklauf der Zugvorrichtung (16), bis das Ankopplungsmittel das Ende des spitz zulaufendenden langen Teils (2) erfaßt hat,
d) Vorlauf der Zugvorrichtung (16) und gegebenenfalls automatische Ausbildung einer Kerbe (30) nach Verschiebung des Endes über eine vorbestimmte Länge,
e) und sobald das Ankopplungsmittel (21) am Ausgang der Zugvorrichtung (16) angekommen ist, kurzzeitiger Vorlauf des zweiten Mittels (23), um das Ankopplungsmittel (21) vom Ausgang der Zugvorrichtung (16) fernzuhalten.

15. Ziehstraße mit in Reihe geschaltet ebenso vielen Ziehvorrichtungen nach einem der Ansprüche 1 bis 13 wie Ziehstiche gewünscht sind, die zwischen zwei aufeinanderfolgenden Ziehvorrichtungen ein Regelungssystem (27) aufweist, welches die Führung des gezogenen langen Teils (2a) zum Eingang des folgenden Ziehblocks (7a) oder zu einer Verteilerstation oder dergleichen ermöglicht.

16. Ziehstraße nach Anspruch 15, bei der das Regelungssystem die Bildung einer Schleife (28) für das gezogene Teil ermöglicht und Bewegungsmittel (29) aufweist.

17. Straße nach einem der Ansprüche 15 und 16, mit Mitteln zur Kontrolle der Position und der Geschwindigkeit des langen Teils (2, 2a, 2b ...), Mitteln zur Kontrolle des Durchmessers jeder Regelschleife (28), Mitteln zur Synchronisierung der verschiedenen Durchlaufgeschwindigkeiten der gezogenen langen Teile am Ausgang jedes Ziehblocks durch Veränderung der vorgegebenen Geschwindigkeit für die Zugvorrichtung (16) und/oder die Bewegungsmittel (29), so daß zwischen zwei aufeinanderfolgenden Ziehblöcken (7, 7a) weder eine Anhäufung noch eine übermäßige Spannung der gezogenen langen Teile entsteht.

18. Verwendung der Vorrichtung nach Anspruch 1 bis 14 oder der Straße nach Anspruch 15 bis 17 zum Ziehen metallischer Teile auf Trommeln : Drähte, Rohre, Stangen.

19. Verwendung der Vorrichtung nach Anspruch 1 bis 13 zum Ziehen gerader metallischer Teile : Stangen, Rohre.
